# EUROPÄISCHE PATENTSCHRIFT

(11) **EP 2 957 662 B1**
(45) Veröffentlichungstag und Bekanntmachung des Hinweises auf die Patenterteilung: **02.01.2019**
(21) Anmeldenummer: 15171887.1
(22) Anmeldetag: 12.06.2015
(51) Int. Cl.: D01H 4/12, D01H 4/14, D01H 11/00

(54) **OFFENENDSPINNVORRICHTUNG MIT EINER ZWISCHENKAMMER**
OPEN END SPINNING MACHINE WITH AN INTERMEDIATE CHAMBER
DISPOSITIF DE FILAGE À BOUT LIBRE D'UNE CHAMBRE INTERMÉDIAIRE

(30) Priorität: 17.06.2014 DE 102014108526
(43) Veröffentlichungstag der Anmeldung: 23.12.2015
(73) Patentinhaber: MASCHINENFABRIK RIETER AG, 8406 Winterthur (CH)
(72) Erfinder: Schermer, Josef, 86673 Bergheim-Unterstall (DE); Burchert, Mathias, 73760 Ostfildern (DE)
(74) Vertreter: Bergmeier, Werner

(56) Entgegenhaltungen:
- CH-A5- 576 013
- DE-A1- 2 129 796
- DE-A1- 2 246 791
- DE-A1-102006 045 589
- DE-A1-102012 005 390
- DE-U- 7 324 115

## Beschreibung

Die vorliegende Erfindung betrifft eine Offenend-Spinnvorrichtung einer Rotorspinnmaschine mit einem Spinnrotor, der eine Rotortasse, in welcher ein Fasermaterial verspinnbar ist, und einen Rotorschaft aufweist, über welchen der Spinnrotor antreibbar und in einer Lagerung vorzugsweise berührungslos gelagert ist. Weiterhin weist die Offenend-Spinnvorrichtung einen Antrieb zum Antreiben des Spinnrotors auf, sowie ein Rotorgehäuse, in welchem die Rotortasse des Spinnrotors angeordnet ist und welches während des Spinnbetriebs über einen Unterdruckkanal der Spinnstelle mit einem Spinnunterdruck beaufschlagt ist.

Aus der DE 2 246 791 ist eine Spinnmaschine mit derartigen Offenend-Spinnvorrichtungen bekannt. Der Schaft der Spinnrotoren durchdringt dabei jeweils die Rückwand des Rotorgehäuses und ist rückseitig des Rotorgehäuses in einem Lager gehalten. Die Spinnrotoren dieser Spinnmaschine werden mittels eines Zentralantriebs angetrieben, der an einem der beiden stirnseitigen Enden der Spinnmaschine angeordnet ist und die einzelnen Spinnrotoren über einen maschinenlangen Tangentialriemen antreibt. Der Tangentialriemen, die Lager sowie die Schäfte der Spinnrotoren sind in einem in Längsrichtung der Spinnmaschine verlaufenden Kanal untergebracht. Um eine auf die Lager gerichtete Kühlluftströmung zu schaffen, ist zwischen dem Kanal und den Rotorgehäusen ein Luftzuführkanal vorgesehen, über welchen Umgebungsluft in den die Lager beinhaltenden Kanal eingesaugt werden kann.

Zur Lagerung von Offenend-Spinnrotoren sind neben der Lagerung in einem Keilspalt von Stützscheiben berührungslose Lagerungen wie Magnetlagerungen und Luftlager bekannt geworden. Derartig gelagerte Rotoren werden üblicherweise mit einem elektromotorischen Einzelantrieb angetrieben. Das im Betrieb unter Unterdruck stehende Rotorgehäuse ist mit einem abnehmbaren Deckel verschlossen, um in bestimmten Situationen Zugang zum Rotorgehäuse gewähren zu können. Beispielsweise ist es bei einer Unterbrechung des Spinnprozesses durch Fadenbruch oder einem Reinigerschritt erforderlich, das Rotorgehäuse zu öffnen, um verschiedene Wartungstätigkeiten durchzuführen. Ebenso kommt es vor, dass das Rotorgehäuse auch bei laufendem Betrieb von Bedienpersonal geöffnet wird. Außerdem weist die Offenend-Spinnvorrichtung ein Antriebsgehäuse auf, in welchem sich der Rotorschaft des Spinnrotors erstreckt. Die Lagerung sowie der Antrieb sind in dem von dem Rotorgehäuse weitgehend abgetrennten Antriebsgehäuse angeordnet, um einerseits das Volumen des mit Spinnunterdruck zu beaufschlagenden Rotorgehäuses möglichst klein zu halten und andererseits den Antrieb und die Lagerung des Spinnrotors vor Verunreinigungen durch Staub und Faserflug zu schützen. Aufgrund des mit sehr hohen Drehzahlen umlaufenden Spinnrotors ist dabei jedoch keine vollständige Abdichtung des Rotorgehäuses zu dem Antriebsgehäuse möglich, so dass sich während des Spinnbetriebs auch im Antriebsgehäuse ein Unterdruck aufbaut. Die EP 1 156 142 B1 zeigt beispielsweise eine Offenend-Spinnvorrichtung mit einem derartigen einzeln angetriebenen und magnetisch gelagerten Spinnrotor.

Wird nun bei derartigen Offenend-Spinnvorrichtungen das unter Unterdruck stehende Rotorgehäuse geöffnet, so findet dort ein Druckausgleich statt, während im angrenzenden Antriebsgehäuse noch immer ein Unterdruck herrscht. Dadurch können beim Öffnen des Rotorgehäuses Verunreinigungen, welche sich im Rotorgehäuse abgelagert haben, in das Antriebsgehäuse eingesaugt werden. Gelangen diese Verunreinigungen nun in den Einzelantrieb des Spinnrotors sowie in die Lagerung, so kann dies bis zu einem Versagen sowohl der Lagerung als auch des Antriebes führen.

Die EP 2 069 562 A1 schlägt daher vor, das Antriebsgehäuse mit einem zusätzlichen Lufteinlass zu versehen und vor dem Öffnen des Rotorgehäuses dem Antriebsgehäuse Druckluft zuzuführen, um dort bereits vor dem Öffnen des Rotorgehäuses einen Druckausgleich durchzuführen. Hierdurch wird das Einsaugen von Verunreinigungen beim Öffnen des Rotorgehäuses vermieden.

In der DE 10 2012 005 390 A1 wird hingegen vorgeschlagen, das Antriebsgehäuse mit einer mit einem Filter versehenen Öffnung zu versehen, über welche dem Antriebsgehäuse Umgebungsluft zugeführt wird. Aufgrund des Ringspalts zwischen dem Rotorgehäuse und dem Antriebsgehäuse herrscht auch in dem Antriebsgehäuse Unterdruck, so dass ein Luftstrom aus der Umgebung durch das Antriebsgehäuse in das Rotorgehäuse erzeugt wird, der das Ansammeln von Verunreinigungen hinter der Rotortasse verhindert. Um den Filter reinigen zu können, weist das Antriebsgehäuse eine dritte Öffnung auf, über die es bei stehender Spinnvorrichtung mit Druckluft beaufschlagbar ist.

Aufgabe der vorliegenden Erfindung ist es, eine Offenend-Spinnvorrichtung vorzuschlagen, bei welcher zumindest beim Öffnen des Rotorgehäuses das Einsaugen von Verunreinigungen in das Antriebsgehäuse vermieden wird und welche mit verschiedenen Lagerungsarten einsetzbar ist.

Die Aufgabe wird gelöst mit den Merkmalen der unabhängigen Ansprüche.

Eine Offenend-Spinnvorrichtung einer Rotorspinnmaschine weist einen Spinnrotor mit einer Rotortasse, in welcher ein Fasermaterial verspinnbar ist, und mit einem Rotorschaft, über welchen der Spinnrotor antreibbar ist und in einer Lagerung vorzugsweise berührungslos gelagert ist, auf. Weiterhin weist die Offenend-Spinnvorrichtung einen Einzelantrieb, zum Antreiben des Spinnrotors, ein Rotorgehäuse, in welchem die Rotortasse des Spinnrotors angeordnet ist und welches während des Spinnbetriebs über einen Unterdruckkanal der Spinnstelle mit einem Spinnunterdruck beaufschlagt ist, sowie ein Antriebsgehäuse, in welchem sich der Rotorschaft des Spinnrotors erstreckt und in welchem der Antrieb und die Lagerung des Spinnrotors angeordnet sind, auf. Es ist vorgesehen, dass das Rotorgehäuse und das Antriebsgehäuse in einer axialen Richtung des Rotorschafts beabstandet zueinander in der Offenend-Spinnvorrichtung angeordnet sind.

Unter dem Rotorgehäuse und dem Antriebsgehäuse wird im Rahmen der vorliegenden Erfindung lediglich das den Rotor bzw. den Einzelantrieb unmittelbar umgebende Gehäuse verstanden. Dieses ist jeweils durch eine vordere und eine hintere Begrenzungswand sowie entweder eine umlaufende Seitenwand (beispielsweise im Falle eines zylindrischen Gehäuses) oder mehrere einzelne Seitenwände gebildet. Die vordere Begrenzungswand ist dabei jeweils der Abzugsseite der Spinnvorrichtung zugewandt und wird im Falle des Rotorgehäuses durch einen abnehmbaren Deckel gebildet, an welchem in der Regel auch die Abzugsdüse der Spinnvorrichtung angeordnet ist. Die rückwärtige Begrenzungswand ist hingegen jeweils der Antriebsseite der Spinnvorrichtung zugewandt. So können beispielsweise das Rotorgehäuse und/oder das Antriebsgehäuse auch durch einen Abstandshalter miteinander verbunden sein, welcher für die beabstandete Anordnung das Rotorgehäuses und des Antriebsgehäuses zueinander sorgt. Ein derartiger Abstandshalter kann dabei auch einteilig an das das Rotorgehäuse und/oder das Antriebsgehäuse angeformt sein.

Bei einem Verfahren zum Betreiben einer Offenend-Spinnvorrichtung einer Rotorspinnmaschine, bei welchem die Offenend-Spinnvorrichtung einen mittels eines Einzelantriebs, angetriebenen und in einer Lagerung vorzugsweise berührungslos gelagerten Spinnrotor mit einer Rotortasse und mit einem Rotorschaft aufweist, und bei welchem die Rotortasse des Spinnrotors in einem Rotorgehäuse angeordnet ist, wird das Rotorgehäuse während des Spinnbetriebs mit Spinnunterdruck beaufschlagt. Der Rotorschaft des Spinnrotors erstreckt sich dabei in einem Antriebsgehäuse, in welchem weiterhin auch der Einzelantrieb und die Lagerung des Spinnrotors angeordnet sind. Bei dem Verfahren wird ein Luftstrom vom Rotorgehäuse in das Antriebsgehäuse dadurch vermieden, dass das Rotorgehäuse und das Antriebsgehäuse in einer axialen Richtung des Rotorschafts beabstandet zueinander in der Offenend-Spinnvorrichtung angeordnet sind.

Aufgrund der beabstandeten Anordnung des Rotorgehäuses und des Antriebsgehäuses zueinander herrscht in dem an das Rotorgehäuse und an das Antriebsgehäuse angrenzenden Bereich, der nicht nach außen zur Umgebung hin abgedichtet ist, sowohl während des Spinnbetriebs als auch beim Öffnen des Rotorgehäuses Umgebungsluftdruck. Es kann sich somit während des Spinnbetriebs kein Unterdruck in dem Antriebsgehäuse aufbauen. Es kann daher auch beim Öffnen des Rotorgehäuses und dem dabei im Rotorgehäuse stattfindenden Druckausgleich nicht mehr zu einem Einsaugen von Schmutzpartikeln in das Antriebsgehäuse kommen.

Dabei ist zwischen dem Rotorgehäuse und dem Antriebsgehäuse eine Zwischenkammer angeordnet, wobei die Zwischenkammer eine erste Verbindungsöffnung zu dem Rotorgehäuse und eine zweite Verbindungsöffnung zu dem Antriebsgehäuse aufweist. Weiterhin weist die Zwischenkammer eine dritte Öffnung auf, über welche die Zwischenkammer entweder mit einer Unterdruckquelle oder aber mit Umgebungsluftdruck zumindest bei einer Unterbrechung des Spinnbetriebs in Verbindung steht.

Bei dem Verfahren zum Betreiben der Offenend-Spinnvorrichtung ist zwischen dem Rotorgehäuse und dem Antriebsgehäuse eine Zwischenkammer angeordnet, die über eine erste Verbindungsöffnung mit dem Rotorgehäuse und über eine zweite Verbindungsöffnung mit dem Antriebsgehäuse in Verbindung steht. Der Schaft des Spinnrotors erstreckt sich dabei von dem Rotorgehäuse bis in das Antriebsgehäuse. Bei dem Verfahren ist vorgesehen, dass die Zwischenkammer zumindest bei einer Unterbrechung des Spinnbetriebs derart mit Unterdruck oder mit Umgebungsluftdruckbeaufschlagt wird, dass beim Öffnen des Rotorgehäuses ein Luftstrom in das Antriebsgehäuse zumindest vermieden wird. Vorzugsweise wird bei dem Verfahren ein Luftstrom aus dem Antriebsgehäuse in die Zwischenkammer erzeugt.

Die Zwischenkammer wird somit zumindest zeitgleich mit dem Beginn des Öffnens des Rotorgehäuses, bevorzugt jedoch bereits kurz zuvor entweder mit Unterdruck oder mit Umgebungsluftdruck beaufschlagt. Die Zwischenkammer bleibt dabei zumindest so lange beaufschlagt, solange die Unterbrechung des Spinnprozesses andauert bzw. so lange das Rotorgehäuse geöffnet ist. Es ist jedoch auch möglich, die Zwischenkammer ständig, also auch während des Spinnbetriebs, zu beaufschlagen. Es ist somit durch die zwischen dem Rotorgehäuse und dem Antriebsgehäuse angeordnete Zwischenkammer möglich, durch das gezielte Beaufschlagen der Zwischenkammer einen Luftstrom und das damit verbundene Einsaugen von verschmutzter Luft in das Antriebsgehäuse zu verhindern oder zumindest weitgehend zu vermeiden. Insbesondere durch das Beaufschlagen der Zwischenkammer mit Unterdruck kann dabei auch ein gezielter Luftstrom durch die Zwischenkammer erzeugt werden, der nicht nur beim Öffnen des Rotorgehäuses einem Einsaugen von Schmutzpartikeln in das Antriebsgehäuse entgegen wirkt, sondern Ablagerungen auch während des Betriebs vermeiden kann.

Die Zwischenkammer kann dabei sowohl als separates Gehäuse ausgeführt sein oder durch einen Fortsatz des Rotorgehäuses oder des Antriebsgehäuses oder auch beider Gehäuse ausgebildet sein. Beispielsweise können die Seitenwand bzw. die Seitenwände des Rotorgehäuses bis über seine hintere Begrenzungswand hinaus verlängert sein und hierdurch die Zwischenkammer ausbilden. Die derart gebildete Zwischenkammer ist mittels einer Dichtung gegen das angrenzende Antriebsgehäuse abgedichtet. Ebenso könnten in analoger Weise auch die Seitenwand bzw. die Seitenwände des Antriebsgehäuses bis über dessen vordere Begrenzungswand hinaus verlängert sein.

Die erste und/oder die zweite Verbindungsöffnung sind dabei vorzugsweise um den Rotorschaft angeordnet. Insbesondere sind die erste und/oder die zweite Verbindungsöffnung als Ringspalt um den Rotorschaft ausgebildet, da eine vollständige Abdichtung der Gehäuse zueinander meist nicht möglich ist. Es ist jedoch auch möglich, die Verbindungsöffnungen, insbesondere die erste Verbindungsöffnung zum Rotorgehäuse, in den Bereich eines Bundes der Rotortasse zu legen. Insbesondere die erste Verbindungsöffnung kann somit auch als Ringspalt um den Rotortellerbund ausgebildet sein. Es kann somit einerseits eine gewisse Abdichtung der Gehäuse bzw. der Zwischenkammer zueinander erreicht werden, die insbesondere die Aufrechterhaltung des Spinnunterdrucks in dem Rotorgehäuse ermöglicht, und dennoch durch die Ringspalte hindurch eine gezielte Luftströmung ausgebildet werden, die Verschmutzungen abführt. Ist die erste Verbindungsöffnung im Bereich des Bundes der Rotortasse vorgesehen, so können zumindest bei einer mit Unterdruck beaufschlagten Zwischenkammer in vorteilhafter Weise bei der Demontage des Rotortellers eventuelle Verschmutzungen aus der Kupplungsstelle zwischen Rotorschaft und Rotorteller abgesaugt werden.

Vorteilhaft ist es weiterhin, wenn die Lagerung ein auf das der Rotortasse abgewandte Ende des Spinnrotors wirkendes Axiallager beinhaltet. Dieses übernimmt die axiale Lagerung des Spinnrotors, so dass die radiale Lagerung des Spinnrotors von dieser unabhängig ausgebildet werden kann. Die Ausführung und Regelung des Radiallagers ist hierdurch im Vergleich zu einer Ausführung, bei welcher kein separates Axiallager vorgesehen ist, vereinfacht und die Lagerung ist weniger anfällig.

Besonders vorteilhaft ist es, wenn das Axiallager als Axialluftlager ausgebildet ist oder zumindest ein Axialluftlager beinhaltet, da hierdurch die Ausbildung eines Luftstromes aus dem Antriebsgehäuse in die Zwischenkammer unterstützt werden kann. Die Erfindung ist jedoch ebenfalls in einer Offenend-Spinnvorrichtung einsetzbar, bei welcher auch das Axiallager des Spinnrotors als Magnetlager oder auch in anderer Weise ausgeführt ist.

Weiterhin ist es vorteilhaft, wenn die Lagerung eine Magnetlagerung, insbesondere ein Radialmagnetlager, beinhaltet. Insbesondere bei einem einzeln angetriebenen Spinnrotor ist die Ausführung der Radiallagerung des Spinnrotors als Magnetlagerung vorteilhaft. Da derartige Magnetlager besonders anfällig gegen Verschmutzungen sind, kommen die Vorteile der Ausbildung einer gezielten Luftströmung mithilfe einer Zwischenkammer zwischen dem Rotorgehäuse und dem Antriebsgehäuse dort besonders zum Tragen.

Nach einer vorteilhaften ersten Ausführungsform der Erfindung wird die Zwischenkammer zumindest beim Öffnen des Rotorgehäuses, vorzugsweise jedoch bereits vor dem Öffnen des Rotorgehäuses mit Unterdruck beaufschlagt. Die Zwischenkammer weist hierzu neben den beiden als Ringspalt ausgebildeten Verbindungsöffnungen eine dritte Öffnung auf, welche mit einer Unterdruckquelle in Verbindung steht. Wird nun das Rotorgehäuse geöffnet, wodurch im Rotorgehäuse ein Druckausgleich mit der Umgebung stattfindet, so wird aufgrund des in der Zwischenkammer sowie im Bereich des Ringspalts zwischen der Zwischenkammer und dem Antriebsgehäuse herrschenden Unterdrucks das Einsaugen von Verschmutzungen in das Antriebsgehäuse vermieden. Besonders vorteilhaft bei dieser Ausführung ist es, dass auch im Bereich der Verbindungsöffnung von der Zwischenkammer zu dem Rotorgehäuse Unterdruck anliegt, so dass etwaige Ablagerungen aus dem Bereich hinter der Rotortasse abgesaugt und unmittelbar abgeführt werden können. Ist zumindest das Axiallager des Spinnrotors, gegebenenfalls aber auch die Radiallagerung, dabei als Luftlager ausgeführt, so kann der Luftstrom durch die Zwischenkammer dadurch weiterhin unterstützt werden.

Besonders vorteilhaft ist es dabei, wenn die Zwischenkammer ständig, also auch während des Spinnbetriebs, mit Unterdruck beaufschlagt wird, da hierdurch bereits während der Spinnbetriebes die Ablagerung und das Wandern von Verunreinigungen vermieden werden können.

In besonders vorteilhafter Ausführung wird die Zwischenkammer ebenso wie das Rotorgehäuse mit Spinnunterdruck beaufschlagt. Die Zwischenkammer steht hierzu über die dritte Öffnung direkt mit dem Unterdruckkanal der Offenend-Spinnvorrichtung für den Spinnunterdruck in Verbindung. Es sind somit bis auf das Vorsehen der Zwischenkammer keine weiteren konstruktiven Vorkehrungen zu treffen, so dass die Offenend-Spinnvorrichtung auch kostengünstig ausgeführt werden kann. Die Zwischenkammer kann dabei mit dem Unterdruckkanal in Verbindung stehen, der auch das Rotorgehäuse mit der Unterdruckquelle bzw. einer maschinenlangen Unterdruckleitung verbindet, oder über einen eigenen Unterdruckkanal zur Unterdruckquelle bzw. zu der maschinenlangen Unterdruckleitung verfügen. Vorteilhaft bei dieser Ausführung ist auch, dass zumindest beim Öffnen des Rotorgehäuses ein Luftstrom aus der Zwischenkammer in den Unterdruckkanal erzeugt wird, welcher dafür sorgt, dass nicht nur das Einsaugen von Luft in das Antriebsgehäuse vermieden wird, sondern sogar aktiv Luft aus dem Antriebsgehäuse abgeführt wird.

Es ist jedoch nach einer Abwandlung dieser Ausführungsform nicht erforderlich, die Zwischenkammer ständig mit Unterdruck zu beaufschlagen. Vielmehr ist es ausreichend, dies erst kurz vor oder auch erst beim Öffnen des Rotorgehäuses vorzunehmen. Die dritte Öffnung der Zwischenkammer kann in diesem Fall mit einem steuerbaren Absperrorgan versehen sein, das vorzugsweise durch das Öffnen und Schließen des Rotorgehäuses betätigbar ist. So kann beispielsweise das Öffnen des Rotorgehäuses oder eines mit dem Rotorgehäuse verbundenen Schwenkgehäuses durch einen Sensor registriert werden, welcher wiederum das Schalten des Absperrorgans auslöst. Eine rein mechanische Kopplung des Absperrorgans mit dem Rotorgehäuse ist natürlich ebenfalls möglich.

Nach einer anderen Ausführung ist hingegen die dritte Öffnung nicht mit einer Unterdruckquelle verbunden, sondern steht lediglich mit der Umgebungsluft in Verbindung. Die Zwischenkammer ist dabei über die dritte Öffnung ständig mit Umgebungsluftdruck beaufschlagt bzw. steht mit Umgebungsdruck in Verbindung. In diesem Fall wird aufgrund des Umgebungsluftdrucks in der Zwischenkammer das Entstehen eines Unterdrucks im Antriebsgehäuse während des Spinnbetriebs vermieden. Es wird daher auch bei einem Öffnen des Rotorgehäuses keine Luft in das Antriebsgehäuse eingesogen. Auch diese Ausführung der Erfindung ist sowohl mit einer Magnetlagerung als auch mit einem Luftlager oder mit einer kombinierten Lagerung einsetzbar. Dabei ist es auch möglich, über die dritte Öffnung der Zwischenkammer dosiert nur eine geringe Luftmenge zuzuführen, die gerade noch ausreichend ist, um das Einsaugen von Staub aus dem Rotorgehäuse indie Zwischenkammer bzw. in das Antriebsgehäuse zu verhindern. Weiterhin kann hierdurch auch dem Rotorgehäuse eine sehr geringe Luftmenge zugeführt werden, die Ablagerungen im Rotorgehäuse hinter dem Rotorteller von vorneherein verhindert. Es können somit auch beim Öffnen des Rotorgehäuses und dem dadurch dort stattfindenden Druckanstieg keine Verunreinigungen mehr in das Antriebsgehäuse gelangen. Die Menge der zugeführten Luft kann dabei über die Größe der dritten Öffnung gesteuert werden. Es stellt sich in diesem Fall in der Zwischenkammer und aufgrund der Verbindungsöffnung zu dem Antriebsgehäuse auch in dem Antriebsgehäuse ein Druck ein, der zwar höher liegt als der Spinnunterdruck im Rotorgehäuse, jedoch aufgrund der nur geringen zugeführten Luftmenge noch immer unterhalb des Umgebungsluftdruckes.

Vorteilhaft ist es weiterhin, wenn die Umgebungsluft vor ihrem Zuführen in die Zwischenkammer gefiltert wird. Bei einer Offenend-Spinnvorrichtung ist hierzu die dritte Öffnung vorzugsweise mit einem Luftfilter versehen. Durch das Filtern der der Zwischenkammer zugeführten Luft kann somit das Eindringen von Schmutz aus der Umgebung in das Rotorgehäuse vermieden werden.

Weist die Lagerung des Spinnrotors ein Luftlager auf, so ist es zur Durchführung des Verfahrens vorteilhaft, wenn der Luftdurchsatz durch das Luftlager derart gesteuert wird, dass in dem Antriebsgehäuse stets ein größerer Druck herrscht als in der Zwischenkammer. Es kann hierdurch sowohl bei einer mit Unterdruck als auch bei einer mit Umgebungsluftdruck beaufschlagten Zwischenkammer nicht nur das Einsaugen von Luft und Schmutz in das Antriebsgehäuse beim Öffnen des Rotorgehäuses vermieden werden, sondern es wird zugleich während des Spinnbetriebs das Eindringen von Verschmutzungen in das Antriebsgehäuse vermieden. Derartige Verschmutzungen können nämlich auch im normalen Spinnbetrieb ohne dass aktive Einsaugen von verschmutzter Luft aufgrund der nicht vollständigen Abdichtung im Bereich der Ringspalte entstehen.

Weitere Vorteile der Erfindung werden anhand der nachfolgend dargestellten Ausführungsbeispiele beschrieben. Es zeigen:
- **Figur 1**: eine Offenend-Spinnvorrichtung einer Rotorspinnmaschine in einer Seitenansicht in einer schematischen Übersichtsdarstellung,
- **Figur 2**: eine erste Ausführung einer Offenend-Spinnvorrichtung mit einer an eine Unterdruckquelle angeschlossenen Zwischenkammer,
- **Figur 3**: eine Abwandlung der in Figur 2 dargestellten OffenendSpinnvorrichtung mit einer unterdruckbeaufschlagten Zwischenkammer,
- **Figur 4**: eine weitere Abwandlung der in Figur 2 dargestellten OffenendSpinnvorrichtung mit einer unterdruckbeaufschlagten Zwischenkammer,
- **Figur 5**: eine weitere Ausführung einer Offenend-Spinnvorrichtung mit einer unterdruckbeaufschlagten Zwischenkammer und einem lediglich ein Axialmagnetlager beinhaltenden Axiallager, sowie
- **Figur 6**: eine Offenend-Spinnvorrichtung mit einer mit Umgebungsluft beaufschlagten Zwischenkammer.

Figur 1 zeigt eine schematische Darstellung einer Offenend-Spinnvorrichtung 1 einer Rotorspinnmaschine 2 in einer schematischen Seitenansicht. Die Rotorspinnmaschine 2 beinhaltet in üblicher Weise eine Speisevorrichtung 8, welche der Offenend-Spinnvorrichtung 1 ein Fasermaterial 6 über eine Auflösevorrichtung 9, welche das Fasermaterial in Einzelfasern auflöst, zuführt. In der Offenend-Spinnvorrichtung 1 wird das Fasermaterial 6 in einer Rotortasse 4 (s. Fig. 2 - 6) eines Spinnrotors 3 zu einem Garn 7 versponnen, über eine Abzugsvorrichtung 10 abgezogen und mit einer Spulvorrichtung 11 auf eine Spule 12 aufgewickelt.

Die Offenend-Spinnvorrichtung 1 umfasst neben dem Spinnrotor 3 mit der Rotortasse 4 und dem Rotorschaft 5 (siehe Figuren 2 - 6) ein Rotorgehäuse 15, in welchem die Rotortasse 4 angeordnet ist, sowie ein Antriebsgehäuse 17, in welchem sich der Schaft 5 des Spinnrotors 3 erstreckt. Der Spinnrotor 3 ist nach der vorliegenden Darstellung mittels eines Einzelantriebs 14 angetrieben und in einer Lagerung 13 gelagert. Als Lagerung 13 des Spinnrotors kommen dabei Stützscheibenlagerungen, Magnetlager sowie Luftlager infrage. Die Lagerung 13 beinhaltet dabei Radiallager 25 und kann darüber hinaus noch ein separat von den Radiallagern 25 ausgebildetes Axiallager 24 beinhalten. Das Axiallager 24 kann als Axialluftlager 24a oder als Axialmagnetlager ausgebildet sein oder auch durch eine Kombination aus diesen beiden Lagerungsarten gebildet sein. Auch in den Offenend-Spinnvorrichtungen 1 der folgenden Figuren 2 - 6 kann abweichend von den jeweils gezeigten Lagerungsarten auch eine andere Lagerungsart alternativ oder zusätzlich eingesetzt werden. Aus Gründen der Übersichtlichkeit ist vorliegend lediglich die Lagerung 13 ohne ihre einzelnen Komponenten beschriftet.

Das Rotorgehäuse 15 ist mittels eines abnehmbaren, insbesondere abschwenkbaren, Deckels 27 (siehe Pfeil) verschlossen. Zum Durchführen von Wartungstätigkeiten an der Offenend-Spinnvorrichtung kann der Deckel 27 des Rotorgehäuses 15 sowohl durch eine automatische Wartungsvorrichtung als auch durch einen Bediener abgenommen werden, wie vorliegend durch den Pfeil symbolisiert. Nach vorliegender Darstellung ist der Deckel 27 des Rotorgehäuses 15 dabei mit einem abschwenkbaren Schwenkgehäuse 29 verbunden, und kann gemeinsam mit diesem geöffnet werden. Ebenso ist es jedoch auch möglich, das Rotorgehäuse 15 mit einem separaten Deckel 27 zu versehen.

Im Spinnbetrieb ist das Rotorgehäuse 15 über einen Unterdruckkanal 16 der Offenend-Spinnvorrichtung 1 mit einem für den Spinnprozess erforderlichen Spinnunterdruck p_{SU}beaufschlagt. Hierzu ist vorliegend der Unterdruckkanal 16 der Offenend-Spinnvorrichtung 1 mit einer maschinenlangen Unterdruckleitung 33 verbunden, welche wiederum mit einer zentralen Unterdruckquelle 23 in Verbindung steht. Um den Spinnunterdruck p_{SU}in dem Rotorgehäuse 15 aufrechtzuerhalten, ist zwischen dem Deckel 27 des Rotorgehäuses 15 und dem Rotorgehäuse 15 eine Dichtung 28 angeordnet.

Der Antrieb 14 sowie die Lagerung 13, welche mit dem Rotorschaft 5 des Spinnrotors 3 zusammenwirken, sind hingegen in einem von dem Rotorgehäuse 15 abgetrennten Antriebsgehäuse 17 angeordnet, um diese einerseits vor Verschmutzungen sowohl aus der Umgebung als auch vor Verschmutzungen und Faserflug aus den Bereich des Spinnrotors 3 zu schützen. Der Rotorschaft 5 des Spinnrotors 3 erstreckt sich somit von dem Rotorgehäuse 15 bis in das Antriebsgehäuse 17.

Aufgrund der hohen Drehzahl des Spinnrotors 3 ist eine vollständige Abdichtung des Rotorgehäuses 15 gegen das Antriebsgehäuse 17 nicht möglich. Dies führt bei herkömmlichen Spinnvorrichtungen dazu, dass sich während des Spinnbetriebes auch im Antriebsgehäuse 17 ein Unterdruck aufbaut, was dann wiederum beim Öffnen des Rotorgehäuses 15 dazu führt, dass Luft und Verschmutzungen aus den Bereich des Rotorgehäuses 15 in das Antriebsgehäuse 17 eingesaugt werden. Um dies zu vermeiden, sind gemäß der Figur 1 das Rotorgehäuse 15 und das Antriebsgehäuse 17 in axialer Richtung des Rotorschafts 5 beabstandet zueinander in der Offenend-Spinnvorrichtung 1 angeordnet. Das Antriebsgehäuse 17 steht nun nicht mehr mit dem Rotorgehäuse 15 in direkter Verbindung, sondern lediglich mit einem nicht gegen den Umgebungsluftdruck p_{U} abgedichteten Bereich der Offenend-spinnvorrichtung 1. Es wird somit während des Spinnbetriebs kein Unterdruck in dem Antriebsgehäuse 17 aufgebaut, so dass auch beim Öffnen des Rotorgehäuses 15 keine Verschmutzungen mehr in das Antriebsgehäuse 17 gesaugt werden können. Vorteilhaft ist es dabei, wenn die beiden Gehäuse 15 und 17 um einen Abstand von wenigstens 3 mm, bevorzugt wenigstens 5 mm, besonders bevorzugt wenigstens 10 mm zueinander aufweisen, um die Auswirkungen des im Rotorgehäuse 15 herrschenden Unterdrucks auf das Antriebsgehäuse 17 sicher zu vermeiden.

Zwischen dem Rotorgehäuse 15 und dem beabstandet dazu angeordneten Antriebsgehäuse 17 ist eine Zwischenkammer 18 vorgesehen. Eine derartige Offenend-Spinnvorrichtung 1 mit dem Rotorgehäuse 15 und dem Antriebsgehäuse 17 wird im Folgenden anhand der Figuren 2 - 6 näher beschrieben, die eine Detaildarstellung einer Offenend-Spinnvorrichtung 1 in verschiedenen Ausführungen zeigen.

In Figur 2 ist wiederum der Rotor 3 mit der Rotortasse 4 und dem Rotorschaft 5 ersichtlich. Weiterhin ist eine in dem Deckel 27 des Rotorgehäuses 15 angeordnete Abzugsdüse 34 erkennbar, über welche das in der Rotortasse 4 erzeugte Garn 7 abgezogen wird. Im Bereich des Antriebsgehäuses 17 ist nun im Detail sowohl der Einzelantrieb 14 als auch die Lagerung 13 erkennbar. Vorliegend sind zwei Radiallager 25 vorgesehen, die als Magnetlager 25a ausgebildet sind. Weiterhin ist ein Axiallager 24 vorgesehen, das ein Axialmagnetlager oder ein Axialluftlager 24a oder ein aus beiden Lagerungsarten kombiniertes Axiallager 24 beinhalten kann. Vorliegend ist ein Axialluftlager 24a dargestellt, das über eine Druckluftquelle 31 gespeist wird und auf ein der Rotortasse 4 abgewandtes Ende des Spinnrotors 3 einwirkt.

Weiterhin ist der Figur 2 entnehmbar, dass trotz der Anordnung von Ringdichtungen 21 jeweils ein Ringspalt zwischen aneinander grenzenden Gehäusen bzw. Kammern verbleibt. Um das Einsaugen von Luft aus den Bereich des Rotorgehäuses 15 in das Antriebsgehäuse 17 beim Öffnen des Rotorgehäuses 15 zu vermeiden, ist daher zwischen dem Rotorgehäuse 15 und dem Antriebsgehäuse 17 eine Zwischenkammer 18 angeordnet. Die Zwischenkammer 18 ist über eine Verbindungsöffnung 19 mit dem Rotorgehäuse verbunden und über eine zweite Verbindungsöffnung 20 mit dem Antriebsgehäuse 17. Um die Größe der Verbindungsöffnungen 19 und 20 dabei möglichst gering zu halten, ist jeweils eine Ringdichtung 21 im Bereich der beiden Ringspalte vorgesehen.

Nach der in Figur 2 gezeigten Ausführung einer Offenend-Spinnvorrichtung weist nun die Zwischenkammer 18 eine dritte Öffnung 22 auf, die mit einer Unterdruckquelle 23 ständig in Verbindung steht. Beispielsweise kann die Zwischenkammer 18 über die maschinenlange Unterdruckleitung 33 mit der Unterdruckquelle 23 für den Spinnunterdruck p_{SU}in Verbindung stehen. Vorliegend ist die Zwischenkammer 18 hierzu ebenfalls mit dem Unterdruckkanal 16 verbunden.

Während des Spinnbetriebs herrscht somit in dem Rotorgehäuse 15 der Spinnunterdruck p_{SU}, während aufgrund des als Luftlager 24a ausgeführten Axiallagers 24 sich im Antriebsgehäuse 17 ein Druck P_{MG} einstellt, der größer ist als der Spinnunterdruck p_{SU}. Aufgrund des im Vergleich zum Luftdurchsatz durch den Unterdruckkanal 16 sehr geringen Luftdurchsatzes durch das Luftlager 24a liegt jedoch der Luftdruck P_{MG} auch während des Spinnbetriebs stets unter dem die Spinnvorrichtung 1 umgebenden Umgebungsluftdruck P_{U}. Aufgrund dessen stellt sich in der Zwischenkammer 18 ein Luftdruck P_{ZK} ein, der ebenfalls unterhalb des Umgebungsluftdruckes P_{U} und zwischen dem Spinnunterdruck P_{SU} sowie dem Luftdruck des Antriebsgehäuse P_{AG} liegt. Es wird somit während des Spinnbetriebs ein Luftstrom aus dem Antriebsgehäuse in die Zwischenkammer erzeugt, der in vorteilhafter Weise bereits während des Spinnbetriebs das Eindringen von Verunreinigungen in das Antriebsgehäuse 17 verhindert.

Beim Öffnen des Rotorgehäuses 15 findet zwar nun in dem Rotorgehäuse 15 ein Druckangleich an den Umgebungsluftdruck P_{U} statt. Etwaige Verunreinigungen aus dem Rotorgehäuse 17 werden nun jedoch aufgrund des in der Zwischenkammer anliegenden Unterdrucks P_{ZK} lediglich in die Zwischenkammer 18 gesaugt und aus dieser über die dritte Öffnung 22 in den Unterdruckkanal 16 abgeführt. Das Eindringen von Verunreinigungen aus dem Rotorgehäuse 15 in das Antriebsgehäuse 17 kann somit sowohl im Spinnbetrieb als auch beim Öffnen des Rotorgehäuses 15 vermieden werden.

Die beschriebene Wirkung kann noch verbessert werden, wenn ähnlich wie in der Figur 3 die Zwischenkammer 18 über einen separaten Unterdruckkanal 16a mit der maschinenlangen Unterdruckleitung 33 oder einer sonstigen Unterdruckquelle 23 verbunden ist. Aufgrund des plötzliches Druckangleichs im Rotorgehäuse 15 an den Umgebungsluftdruck P_{U} beim Öffnen des Rotorgehäuses 15 kann es auch in dem Unterdruckkanal 16 zu einem Druckangleich kommen, so dass die Zwischenkammer 18 nun nicht mehr ausreichend mit Unterdruck beaufschlagt werden kann. Durch einen Anschluss der Zwischenkammer 18 mittels eines eigenen Unterdruckkanals 16a kann der Unterdruck (Luftdruck P_{ZK}) in der Zwischenkammer 18 auch nach Öffnen des Rotorgehäuses 15 noch aufrechterhalten werden. Alternativ zu einem eigenen Unterdruckkanal 16a für die Zwischenkammer 18 ist es auch möglich, die dritte Öffnung 22 bzw. den Anschluss der Zwischenkammer 18 an den Unterdruckkanal 16 nahe an der maschinenlangen Unterdruckleitung 33 anzuordnen oder die Zwischenkammer 18 direkt an die maschinenlange Unterdruckleitung 33 anzuschließen. In diesem Bereich herrscht aufgrund der räumlichen Nähe zu der maschinenlangen Unterdruckleitung 33 auch beim Öffnen des Rotorgehäuses 15 noch ein ausreichender Unterdruck.

Figur 3 zeigt eine Abwandlung der Offenend-Spinnvorrichtung der Figur 2. Es wird daher im Folgenden lediglich auf die Unterschiede zur Vorrichtung der Figur 2 eingegangen; gleiche Elemente und Funktionsweisen werden nicht mehr gesondert beschrieben. Nach Figur 3 ist ebenfalls vorgesehen, dass die Zwischenkammer 18 über eine dritte Öffnung 22 mit einer Unterdruckquelle 23 in Verbindung steht. Aus den zu Figur 2 bereits ausgeführten Gründen des Druckangleichs auch in dem Unterdruckkanal 16 beim Öffnen des Rotorgehäuses 15 ist vorliegend die Zwischenkammer 18 ebenfalls über einen eigenen Unterdruckkanal 16a mit der Unterdruckquelle 23 verbunden. Natürlich könnte auch hier, je nach geometrischen Gegebenheiten der Offenend-Spinnvorrichtung 1, die Zwischenkammer 18 direkt mit der maschinenlangen Unterdruckleitung 33 verbunden sein. Im Unterschied zur Offenend-Spinnvorrichtung 1 der Figur 2 ist jedoch die dritte Öffnung 22 mit einem ansteuerbaren Absperrorgan 26 versehen, so dass die Zwischenkammer 18 nicht ständig mit der Unterdruckquelle 23 in Verbindung steht, sondern erst beim Öffnen des Deckels 27. Aufgrund der Verbindungsöffnungen 19 und 20 zu dem mit Spinnunterdruck P_{SU} beaufschlagten Rotorgehäuse 15 stellt sich jedoch während des Spinnbetriebs auch in der Zwischenkammer 18 und in dem Antriebsgehäuse 17 ein Unterdruck ein. Nach vorliegender Darstellung ist hierzu entweder im Bereich des Deckels 27 des Rotorgehäuses 15 oder im Bereich des Schwenkgehäuses 29 ein Sensor 32 vorgesehen, welcher das Öffnen des Rotorgehäuses 15 registriert wird hierdurch das Absperrorgan 26 öffnet. Die Zwischenkammer 18 wird somit auch beim Öffnen des Deckels 27 des Rotorgehäuses 15 weiter mit einem Unterdruck beaufschlagt, der das Einsaugen von Verschmutzungen in das Antriebsgehäuse 17 verhindert. Etwaige Ablagerungen aus dem Bereich des Rotorgehäuses 15 werden nach dem Öffnen des Absperrorgans 26 ebenfalls über die dritte Öffnung 22 und den Unterdruckkanal 16a abgeführt.

Aufgrund dessen, dass die Zwischenkammer 18 beim Öffnen des Rotorgehäuses 15 in jedem Falle mit Spinnunterdruck P_{SU} beaufschlagt ist, werden etwaige Verunreinigungen aus dem Rotorgehäuse 15 über den Unterdruckkanal 16a abgesaugt und gelangen nicht mehr bis in das Antriebsgehäuse 17. Das Eindringen von Verunreinigungen in das Antriebsgehäuse 17 kann somit bei sämtlichen Lagerungsarten vermieden werden. Allerdings kann diese Wirkung noch verstärkt werden, wenn, wie zu Figur 2 beschrieben, das Axiallager 24 als Axialluftlager 24a ausgebildet ist oder die Lagerung ein Luftlager beinhaltet. In diesem Falle herrscht in dem Antriebsgehäuse 17 stets ein höherer Luftdruck P_{AG} als der Luftdruck P_{ZK} in der Zwischenkammer 18, wodurch wiederum das Einsaugen von Verunreinigungen vermieden wird.

Figur 4 zeigt eine weitere Abwandlung der in Figur 2 dargestellten Offenend-Spinnvorrichtung 1 mit einer unterdruckbeaufschlagten Zwischenkammer 18, bei welcher die Zwischenkammer 18 über die dritte Öffnung 22 mit dem Unterdruckkanal 16 des Rotorgehäuses 15 in Verbindung steht. Um den zu Figur 2 bereits beschriebenen negativen Effekt des Druckangleichs im Unterdruckkanal 16 beim Öffnen des Rotorgehäuses 15 zu vermeiden, kann anstelle eines separaten Unterdruckkanals 16a auch vorgesehen sein, beim Öffnen des Rotorgehäuses 15 dieses gegen den Unterdruckkanal 16 zu verschließen. Das Rotorgehäuse 15 ist hierzu mit einem Absperrorgan 26 versehen, das seine Verbindung zum Unterdruckkanal 16 sperrt oder freigibt. Zur Ansteuerung des Absperrorgans 26 kann eine rein mechanische Kopplung mit dem Deckel 27 des Rotorgehäuses vorgesehen sein oder es kann ähnlich wie in Figur 3 gezeigt eine sensorgesteuerte Ansteuerung erfolgen.

Vorliegend ist als Absperrorgan 26 ein Schieber 26a vorgesehen, der das Rotorgehäuse 15 und die Zwischenkammer 18 jeweils wechselnd mit dem Unterdruckkanal 16 verbindet. Im regulären Spinnbetrieb ist dabei das Rotorgehäuse 15 mit dem Unterdruckkanal 16 verbunden, so dass im Rotorgehäuse 15 in gewohnter Weise der Spinnunterdruck pₛᵤ aufrechterhalten wird. Die Zwischenkammer 18 ist hingegen im regulären Spinnbetrieb gegen den Unterdruckkanal 16 verschlossen. Aufgrund der Verbindungsöffnung 19 zu dem Rotorgehäuse wird in der Zwischenkammer aber dennoch ein Unterdruck aufgebaut. Der Schieber 26a ist nun derart ansteuerbar, dass beim Öffnen des Rotorgehäuses 15 die Verbindung des Rotorgehäuses 15 zum Unterdruckkanal 16 verschlossen wird, während die dritte Öffnung 22 freigegeben wird und die Zwischenkammer 18 nun mit dem Unterdruckkanal 16 in Verbindung steht. Ein Druckangleich an den Umgebungsluftdruck P_{U} findet somit nur im geöffneten Rotorgehäuse 15, nicht jedoch im Unterdruckkanal 16 statt, während die Zwischenkammer 18 nun über die dritte Öffnung 22 weiterhin mit Unterdruck beaufschlagt wird.

Vorteilhaft bei dieser Ausführung ist es, dass keine separate Unterdruckleitung 16a für die Zwischenkammer 18 erforderlich ist, um den Unterdruck in der Zwischenkammer 18 auch beim und nach dem Öffnen des Rotorgehäuses 15 aufrechtzuerhalten. Zudem wird dadurch, dass während des Spinnbetriebs die Zwischenkammer 18 gegenüber dem Unterdruckkanal 16 verschlossen ist, kein Luftstrom aus dem Rotorgehäuse 15 durch die Zwischenkammer 18 in den Unterdruckkanal 16 erzeugt, sondern es wird vielmehr ein vorteilhafter Luftstrom aus dem Antriebsgehäuse 17 durch die Zwischenkammer 18 in das Rotorgehäuse 15 erzeugt. Staubablagerungen in der Zwischenkammer 18 können dadurch weitgehend vermieden werden.

Herrscht bei einer derartigen Lösung auch bei geöffnetem Rotorgehäuse 15 in der Zwischenkammer 18 der Spinnunterdurch P_{SU} in voller Höhe, so wird auch bei geöffnetem Rotorgehäuse 15 kein Staub in das Antriebsgehäuse 17 eingesaugt, sondern vielmehr werden Verunreinigungen durch die Zwischenkammer 18 in den Unterdruckkanal 16 abgesaugt. Eine derartige Lösung ist daher abweichend von der in Figur 4 gezeigten Darstellung auch einsetzbar, wenn kein Axialluftlager 24a vorgesehen ist.

Eine weitere Ausführung einer Offenend-Spinnvorrichtung 1 mit einer unterdruckbeaufschlagten Zwischenkammer 18, welche insbesondere für Lagerungen ohne Axialluftlager 24a einsetzbar ist, ist in Figur 5 gezeigt. Vorliegend ist die Zwischenkammer 18, wie in Figur 3 beschrieben, mittels eines eigenen Unterdruckkanals 16a mit einer Unterdruckquelle 23 verbunden. Alternativ ist es jedoch ebenso möglich, lediglich einen Unterdruckkanal 16 vorzusehen und das Rotorgehäuse 15 beim Öffnen gegen den Unterdruckkanal 16 mittels eines Absperrorgans 26 abzusperren. Bezüglich möglicher Ausführungen des Absperrorgans 26 wird auf die Ausführungen zu Figur 3 verwiesen.

Weiterhin ist das Antriebsgehäuse 17 mit einer Spülöffnung 35 versehen, über welche dem Antriebsgehäuse 17 temporär, vorzugsweise beim Öffnen des Rotorgehäuses 15, staubfreie Spülluft zugeführt werden kann, um in das Antriebsgehäuse 17 eventuell eingedrungene Verunreinigungen in die Zwischenkammer 18 auszuspülen. Um dem Antriebsgehäuse 17 gefilterte Umgebungsluft mit dem Umgebungsluftdruck p_{U} zuzuführen, ist die Spülöffnung 35 mit einem Filter 30 versehen bzw. steht mit einem Filter 30 in Verbindung.

Nach der vorliegenden Darstellung ist an die Spülöffnung 35 eine Spülleitung 36 angeschlossen, welche wiederum mit einem Filter 30 versehen ist und während des Spinnbetriebs durch den Deckel 27 des Rotorgehäuses 15 verschlossen ist. Beim Öffnen des Rotorgehäuses 15 wird dann die Spülleitung 36 mit der Umgebungsluft verbunden, so dass dem Antriebsgehäuse 15 staubfreie Spülluft zugeführt wird. Da die Spülung lediglich bei geöffnetem Rotorgehäuse 15 erfolgt, kann die Spülöffnung 35 relativ großzügig dimensioniert sein, wodurch eine schnelle Durchspülung erreichbar ist.
Eine weitere Ausführung einer Offenend-Spinnvorrichtung 1, bei welcher das Eindringen von Verunreinigungen in das Antriebsgehäuse 17 vermieden wird, ist in Figur 6 gezeigt. Anders als in den Figuren 2 und 3 ist dabei die Zwischenkammer 18 ständig mit Umgebungsluftdruck P_{U} beaufschlagt bzw. steht mit diesem in Verbindung. Es wird dabei bei dieser Spinnvorrichtung 1 eine Luftströmung durch die Zwischenkammer 18 von der dritten Öffnung 22 über die erste Verbindungsöffnung 19 in das Rotorgehäuse 15 erzeugt. Im Antriebsgehäuse 17 stellt sich daher auch im Spinnbetrieb kein Unterdruck ein, sondern abhängig von der dort eingesetzten Lagerungsart entweder ebenfalls der Umgebungsluftdruck P_{U} oder aber bei Verwendung eines Axialluftlagers 24a ein gegenüber dem Umgebungsluftdruck P_{U} erhöhter Luftdruck P_{AG}. Abweichend von der gezeigten Darstellung mit einem Axialluftlager 24a ist es somit ebenso möglich, die gezeigte Spinnvorrichtung 1 in Verbindung mit anderen Lagerungsarten einzusetzen.

Dargestellt sind in Figur 6 ebenso wie in den Figuren 2 und 3 die Verhältnisse während des regulären Spinnbetriebs. Da sich während des Spinnbetriebs im Antriebsgehäuse 17 kein Unterdruck aufbaut, kann es auch beim Öffnen des Rotorgehäuses 15 nicht mehr zu einem Einsaugen von Luft mit entsprechenden Verschmutzungen kommen. Um weiterhin das Einsaugen von Verschmutzungen über die dritte Öffnung 22 und die Verbindungsöffnung 19 in das Rotorgehäuse 15 zu vermeiden, ist es vorteilhaft, wenn wie in Figur 6 gezeigt, die dritte Öffnung 22 mit einem Luftfilter 30 versehen ist.

Die Erfindung ist nicht auf die dargestellten Ausführungsbeispiele beschränkt. Abwandlungen und Kombinationen im Rahmen der Patentansprüche fallen ebenfalls unter die Erfindung.

### Bezugszeichenliste

- 1: Offenend-Spinnvorrichtung
- 2: Rotorspinnmaschine
- 3: Spinnrotor
- 4: Rotortasse
- 5: Rotorschaft
- 6: Fasermaterial
- 7: Garn
- 8: Speisevorrichtung
- 9: Auflösevorrichtung
- 10: Abzugsvorrichtung
- 11: Spulvorrichtung
- 12: Spule
- 13: Lagerung
- 14: Einzelantrieb
- 15: Rotorgehäuse
- 16: Unterdruckkanal
- 17: Antriebsgehäuse
- 18: Zwischenkammer
- 19: erste Verbindungsöffnung
- 20: zweite Verbindungsöffnung
- 21: Ringdichtung
- 22: dritte Öffnung
- 23: Unterdruckquelle
- 24: Axiallager
- 24a: Axialluftlager
- 25: Radiallager
- 25a: Radialmagnetlager
- 26: Absperrorgan
- 26a: Schieber
- 27: Deckel des Rotorgehäuses
- 28: Dichtung des Rotorgehäuses
- 29: Schwenkgehäuse
- 30: Luftfilter
- 31: Druckluftquelle
- 32: Sensor
- 33: Unterdruckleitung
- 34: Abzugsdüse
- 35: Spülöffnung
- 36: Spülleitung

- P_{U}: Umgebungsluftdruck
- p_{SU}: Spinnunterdruck
- p_{AG}: Luftdruck im Antriebsgehäuse
- p_{ZK}: Luftdruck in der Zwischenkammer

## Patentansprüche

1. Verfahren zum Betreiben einer Offenend-Spinnvorrichtung (1) einer Rotorspinnmaschine (2), wobei die Offenend-Spinnvorrichtung (1) einen mittels eines Einzelantriebs (14) angetriebenen und in einer Lagerung (13) vorzugsweise berührungslos gelagerten Spinnrotor (3) mit einer Rotortasse (4) und mit einem Rotorschaft (5) aufweist, wobei die Rotortasse (4) des Spinnrotors (3) in einem Rotorgehäuse (15) angeordnet ist, das während des Spinnbetriebs mit Spinnunterdruck (p_{SU}) beaufschlagt wird, und wobei sich der Rotorschaft (5) des Spinnrotors (3) in einem Antriebsgehäuse (17) erstreckt, in welchem der Antrieb und die Lagerung (13) des Spinnrotors (3) angeordnet sind, **dadurch gekennzeichnet, dass** ein Luftstrom vom Rotorgehäuse (15) in das Antriebsgehäuse (17) vermieden wird, indem das Rotorgehäuse (15) und das Antriebsgehäuse (17) in einer axialen Richtung des Rotorschafts (5) beabstandet zueinander in der Offenend-Spinnvorrichtung (1) angeordnet sind und dass zwischen dem Rotorgehäuse (15) und dem Antriebsgehäuse (17) eine Zwischenkammer (18) angeordnet ist, die eine, vorzugsweise um den Rotorschaft (5) angeordnete, erste Verbindungsöffnung (19) zu dem Rotorgehäuse (15) und eine, vorzugsweise um den Rotorschaft (5) angeordnete, zweite Verbindungsöffnung (20) zu dem Antriebsgehäuse (17) aufweist, und dass die Zwischenkammer (18) eine dritte Öffnung (22) aufweist, über welche die Zwischenkammer (18) zumindest bei einer Unterbrechung des Spinnbetriebs derart mit Unterdruck oder mit Umgebungsluftdruck (p_{U}) beaufschlagt wird, dass beim Öffnen des Rotorgehäuses (15) ein Luftstrom in das Antriebsgehäuse (17) vermieden wird, vorzugsweise ein Luftstrom aus dem Antriebsgehäuse (17) in die Zwischenkammer (18) erzeugt wird.

2. Verfahren nach dem vorhergehenden Anspruch, **dadurch gekennzeichnet, dass** die Zwischenkammer (18) zumindest beim Öffnen des Rotorgehäuses (15), vorzugsweise bereits vor dem Öffnen des Rotorgehäuses (15) und besonders bevorzugt ständig, mit Unterdruck, insbesondere über einen Unterdruckkanal (16) der Offenend-Spinnvorrichtung (1) oder über einen eigenen Unterdruckkanal (16a) mit Spinnunterdruck (p_{SU}), beaufschlagt wird.

3. Verfahren nach einem der vorhergehenden Ansprüche , **dadurch gekennzeichnet, dass** die Zwischenkammer (18) ständig mit Umgebungsluftdruck (p_{U}) in Verbindung steht.

4. Verfahren nach einem der vorhergehenden Ansprüche, **dadurch gekennzeichnet, dass** die Lagerung (13) des Spinnrotors (3) ein Luftlager, insbesondere ein Axialluftlager (24a), beinhaltet und dass der Luftdurchsatz durch das Luftlager derart gesteuert wird, dass der Luftdruck (p_{AG}) in dem Antriebsgehäuse (17) stets größer ist als der Luftdruck (p_{ZK}) in der Zwischenkammer (18).

5. Verfahren nach einem der vorhergehenden Ansprüche, **dadurch gekennzeichnet, dass** die Zwischenkammer (18) über den Unterdruckkanal (16) der Offenend-Spinnvorrichtung (1) oder über einen eigenen Unterdruckkanal (16a) mit Spinnunterdruck (p_{SU}) beaufschlagt wird, wobei zumindest beim Öffnen des Rotorgehäuses (15) ein Luftstrom aus der Zwischenkammer (18) in den Unterdruckkanal (16, 16a) erzeugt wird.

6. Verfahren nach einem der vorhergehenden Ansprüche, **dadurch gekennzeichnet, dass** die Umgebungsluft vor ihrem Zuführen in die Zwischenkammer (18) gefiltert wird.

7. Offenend-Spinnvorrichtung (1) einer Rotorspinnmaschine (2) zur Durchführung des Verfahrens nach einem der vorhergehenden Ansprüche, mit einem Spinnrotor (3) mit einer Rotortasse (4), in welcher ein Fasermaterial (6) verspinnbar ist, und mit einem Rotorschaft (5), über welchen der Spinnrotor (1) antreibbar ist und in einer Lagerung (13) vorzugsweise berührungslos gelagert ist, mit einem Einzelantrieb (14) zum Antreiben des Spinnrotors (3), mit einem Rotorgehäuse (15), in welchem die Rotortasse (4) des Spinnrotors (3) angeordnet ist und welches während des Spinnbetriebs über einen Unterdruckkanal (16) der Offenend-Spinnvorrichtung (1) mit einem Spinnunterdruck (p_{SU}) beaufschlagt ist, und mit einem Antriebsgehäuse (17), in welchem sich der Rotorschaft (5) des Spinnrotors (3) erstreckt und in welchem der Einzelantrieb (14) und die Lagerung (13) des Spinnrotors angeordnet sind, **dadurch gekennzeichnet, dass** das Rotorgehäuse (15) und das Antriebsgehäuse (17) in einer axialen Richtung des Rotorschafts (5) beabstandet zueinander in der Offenend-Spinnvorrichtung (1) angeordnet sind und dass zwischen dem Rotorgehäuse (15) und dem Antriebsgehäuse (17) eine Zwischenkammer (18) angeordnet ist, wobei die Zwischenkammer (18) eine erste Verbindungsöffnung (19) zu dem Rotorgehäuse (15) und eine zweite Verbindungsöffnung (20) zu dem Antriebsgehäuse (17) aufweist, und wobei die Zwischenkammer (18) eine dritte Öffnung (22) aufweist, über welche die Zwischenkammer (18) zumindest bei einer Unterbrechung des Spinnbetriebs mit einer Unterdruckquelle (23) oder mit Umgebungsluftdruck (p_{U}) in Verbindung steht, so dass beim Öffnen des Rotorgehäuses (15) ein Luftstrom in das Antriebsgehäuse (17) vermieden wird.

8. Offenend-Spinnvorrichtung (1) nach dem vorhergehenden Anspruch, **dadurch gekennzeichnet, dass** die erste Verbindungsöffnung (19) und/oder die zweite Verbindungsöffnung (20) um den Rotorschaft (5) oder um einen Bund der Rotortasse (4) angeordnet ist/sind, insbesondere als Ringspalt um den Rotorschaft (5) oder den Bund der Rotortasse (4) ausgebildet ist/sind.

9. Offenend-Spinnvorrichtung (1) nach einem der beiden vorhergehenden Ansprüche, **dadurch gekennzeichnet, dass** die Lagerung (13) ein auf das der Rotortasse (4) abgewandte Ende des Spinnrotors (3) wirkendes Axiallager (24) beinhaltet.

10. Offenend-Spinnvorrichtung (1) nach Anspruch 9, **dadurch gekennzeichnet, dass** das Axiallager (24) als Axialluftlager (24a) ausgebildet ist oder zumindest ein Axialluftlager (24a) beinhaltet.

11. Offenend-Spinnvorrichtung (1) nach einem der vorhergehenden Ansprüche 7 bis 10, **dadurch gekennzeichnet, dass** die Lagerung (13) eine Magnetlagerung, insbesondere ein Radialmagnetlager (25a) und/oder ein Axialmagnetlager beinhaltet.

12. Offenend-Spinnvorrichtung (1) nach einem der vorhergehenden Ansprüche 7 bis 11, **dadurch gekennzeichnet, dass** die Zwischenkammer (18) über die dritte Öffnung (22) vorzugsweise ständig mit dem Unterdruckkanal (16) für den Spinnunterdruck (p_{SU}) oder einem eigenen Unterdruckkanal (16a) in Verbindung steht.

13. Offenend-Spinnvorrichtung (1) nach einem der vorhergehenden Ansprüche 7 bis 12, **dadurch gekennzeichnet, dass** die dritte Öffnung (22) und/oder das Rotorgehäuse (15) mit einem ansteuerbaren Absperrorgan (26) versehen ist, wobei das Absperrorgan (26) vorzugsweise durch das Öffnen und Schließen des Rotorgehäuses (15) betätigbar ist.

14. Offenend-Spinnvorrichtung (1) nach einem der vorhergehenden Ansprüche 7 bis 13, **dadurch gekennzeichnet, dass** die dritte Öffnung (22) mit einem Luftfilter (30) versehen ist.

15. Offenend-Spinnvorrichtung (1) nach einem der vorhergehenden Ansprüche 7 bis 14, **dadurch gekennzeichnet, dass** die Zwischenkammer (18) über die dritte Öffnung (22) ständig mit Umgebungsdruck (p_{U}) in Verbindung steht.

## Claims

1. Method to operate an open-end spinning device (1) of a rotor spinning machine (2), whereat the open-end spinning device (1) has a spinning rotor (3) being driven by means of an individual drive (14), being preferably arranged in a contactless way in a bearing (13), and having a rotor cup (4) and a rotor shaft (5), the rotor cup (4) of the spinning rotor (3) being arranged in a rotor housing (15) impinged with spinning negative pressure (p_{SU}) during the spinning operation, and the rotor shaft (5) of the spinning rotor (3) extending in a drive housing (17) in which the drive and the bearing (13) of the spinning rotor (3) are arranged, **characterized in that** an air current from the rotor housing (15) to the drive housing (17) is prevented by arranging the rotor housing (15) and the drive housing (17) in the open-end spinning device (1) spaced apart from one another in axial direction of the rotor shaft (5) and that between the rotor housing (15) and the drive housing (17) an intermediate chamber (18) has been arranged with a first connecting opening (19) to the rotor housing (15), preferably around the rotor shaft (5), and a second connecting opening (20) to the drive housing (17), preferably around the rotor shaft (5), and that the intermediate chamber (18) has a third opening (22) via which the intermediate chamber (18) is impinged in such a way with negative pressure or surrounding air pressure (p_{U}) at least when the spinning operation is interrupted that when the rotor housing (15) is opened, an air current is prevented from entering the drive housing (17), preferably an air current is generated from the drive housing (17) into the intermediate chamber (18).

2. Method according to the preceding claim, **characterized in that** the intermediate chamber (18), is impinged with negative pressure, at least when the rotor housing (15) is opened, preferably already before the rotor housing (15) is opened, and very preferably all the time, in particular through a negative pressure channel (16) of the open-end spinning device (1) or with spinning negative pressure (p_{SU}) through an own negative pressure channel (16a).

3. Method according to one of the preceding claims, **characterized in that** the intermediate chamber (18) is in constant contact with the surrounding air pressure (pu).

4. Method according to one of the preceding claims, **characterized in that** the bearing (13) of the spinning rotor (3) comprises an air bearing, especially an axial air bearing (24a), and that the air flowing through the air bearing is controlled in such a way that the air pressure (p_{AG}) in the drive housing (17) is always greater than the air pressure (p_{ZK}) in the intermediate chamber (18).

5. Method according to one of the preceding claims, **characterized in that** the intermediate chamber (18) is impinged with spinning negative pressure (p_{SU}) through the negative pressure channel (16) of the open-end spinning device (1) or through an own negative pressure channel (16a), an air current being generated from the intermediate chamber (18) into the negative pressure channel (16, 16a), at least when the rotor housing (15) is opened.

6. Method according to one of the preceding claims, **characterized in that** the surrounding air is filtered before it is fed into the intermediate chamber (18).

7. Open-end spinning device (1) of a rotor spinning machine (2) to execute the method according to one of the preceding claims with a spinning rotor (3) with a rotor cup (4), in which fiber material (6) can be spun, and with a rotor shaft (5) through which the spinning rotor (1) can be driven and is arranged in a bearing (13), preferably contactless, with an individual drive (14) for driving the spinning rotor (3), with a rotor housing (15), in which the rotor cup (4) of the spinning rotor (3) is arranged and which is impinged with spinning negative pressure (psu) through a negative pressure channel (16) of the open-end spinning device (1), and with a drive housing (17), in which the rotor shaft (5) of the spinning rotor (3) extends and in which the individual drive (14) and the bearing (13) of the spinning rotor are arranged, **characterized in that** the rotor housing (15) and the drive housing (17) are arranged in the open-end spinning device (1) spaced apart from one another in an axial direction of the rotor shaft (5) and that an intermediate chamber (18) is arranged between the rotor housing (15) and the drive housing (17), in which case the intermediate chamber (18) has a first connecting opening (19) to the rotor housing (15) and a second connecting opening (20) to the drive housing (17), and in which case the intermediate chamber (18) has a third opening (22), through which the intermediate chamber (18) is connected to a negative pressure source (23) or to the surrounding air pressure (p_{U}), at least when the spinning operation is interrupted, such that when the rotor housing (15) is opened, an air current is prevented from entering the drive housing (17).

8. Open-end spinning device (1) according to the preceding claim, **characterized in that** the first connecting opening (19) and/or the second connecting opening (20) is/are executed around the rotor shaft (5) or around a collar of the rotor cup (4), especially as ring gap around the rotor shaft (5) or the collar of the rotor cup (4).

9. Open-end spinning device (1) according to one of the two preceding claims, **characterized in that** the bearing (13) comprises an axial bearing (24) acting on the end of the spinning rotor (3) facing away from the rotor cup (4).

10. Open-end spinning device (1) according to claim 9, **characterized in that** the axial bearing (24) is executed as axial air bearing (24a) or comprises at least one axial air bearing (24a).

11. Open-end spinning device (1) according to one of the preceding claims 7 to 10, **characterized in that** the bearing (13) is a magnetic bearing, especially a radial magnetic bearing (25a) and/or comprises an axial magnetic bearing.

12. Open-end spinning device (1) according to one of the preceding claims 7 to 11, **characterized in that** the intermediate chamber (18) is connected, preferably all the time, to the negative pressure channel (16) for the spinning negative pressure (p_{SU}) or an own negative pressure channel (16a) through the third opening (22).

13. Open-end spinning device (1) according to one of the preceding claims 7 to 12, **characterized in that** the third opening (22) and/or the rotor housing (15) is provided with a controllable shut-off device (26), in which case the shut-off device (26) can be activated preferably by opening and closing the rotor housing (15).

14. Open-end spinning device (1) according to one of the preceding claims 7 to 13, **characterized in that** the third opening (22) is provided with an air filter (30).

15. Open-end spinning device (1) according to one of the preceding claims 7 to 14, **characterized in that** the intermediate chamber (18) is in constant contact with the surrounding pressure (p_{U}) through the third opening (22).

## Revendications

1. Procédé pour exploiter un métier à tisser à bout libéré (1) d'une machine de filature à rotor (2), sachant le métier à tisser à bout libéré (1) présente un rotor de filage (3) entraîné par un entraînement individuel (14), monté de préférence sans contact dans un palier (13), avec une coupelle rotorique (4) et avec une tige de rotor (5), sachant que la coupelle rotorique (4) du rotor de filature (3) est disposée dans un carter de rotor (15), lequel est soumis à une dépression de filage (P_{SU}) pendant le fonctionnement de filage, et sachant que la tige de rotor (5) du rotor de filage (3) s'étend dans un carter d'entraînement (17) dans lequel sont disposés l'entraînement et le palier (13) du rotor de filage (3), caractérisé en ce qu'un écoulement d'air du carter de rotor (15) vers le carter d'entraînement (17) est évité en ce que le carter de rotor (15) et le carter d'entraînement (17) sont disposés dans le métier à tisser à bout libéré (1) à distance l'un de l'autre dans une direction axiale de la tige de rotor (5), et en ce qu'une chambre intermédiaire (18) est disposée entre le carter de rotor (15) et le carter d'entraînement (17), laquelle présente une première ouverture de liaison (19) avec le carter de rotor (15), disposée de préférence autour de la tige de rotor (5), et une seconde ouverture de liaison (20) avec le carter d'entraînement (17), disposée de préférence autour de la tige de rotor (5), et en ce que la chambre intermédiaire (18) présente une troisième ouverture (22) par laquelle la chambre intermédiaire (18), au moins en cas d'interruption du fonctionnement de filage, est soumise à une dépression ou à la pression atmosphérique (P_{U}) de sorte qu'à l'ouverture du carter de rotor (15), un écoulement d'air dans le carter d'entraînement (17) soit évité, de préférence, qu'un écoulement d'air provenant du carter d'entraînement (17) vers la chambre intermédiaire (18) soit généré.

2. Procédé selon la revendication précédente, **caractérisé en ce que** la chambre intermédiaire (18) est soumise à une dépression de filage (P_{SU}) au moins à l'ouverture du carter de rotor (15), de préférence avant même l'ouverture du carter de rotor (15), et de manière particulièrement préférée, en permanence, en particulier via un canal de dépression (16) du métier à tisser à bout libéré (1) ou via son propre canal de dépression (16a).

3. Procédé selon l'une des revendications précédentes, **caractérisé en ce que** la chambre intermédiaire (18) est en permanence en relation avec la pression atmosphérique (P_{U}).

4. Procédé selon l'une des revendications précédentes, **caractérisé en ce que** le palier (13) du rotor de filage (3) comporte un palier à air, en particulier un palier à air axial (24a), et que le débit d'air à travers le palier à air est piloté de sorte que la pression d'air (P_{AG}) dans le carter d'entraînement (17) soit à tout moment supérieure à la pression d'air (P_{ZK}) dans la chambre intermédiaire (18).

5. Procédé selon l'une des revendications précédentes, **caractérisé en ce que** la chambre intermédiaire (18) est soumise à une dépression de filage (P_{SU}) via le canal de dépression (16) du métier à tisser à bout libéré (1) ou via un son propre canal de dépression (16a), sachant que, au moins à l'ouverture du carter de rotor (15), un écoulement d'air est généré depuis la chambre intermédiaire (18) dans le canal de dépression (16, 16a).

6. Procédé selon l'une des revendications précédentes, **caractérisé en ce que** l'air ambiant est filtré avant son injection dans la chambre intermédiaire (18).

7. Métier à tisser à bout libéré (1) d'une machine de filature à rotor (2) pour l'exécution du procédé selon l'une des revendications précédentes, avec un rotor de filage (3) avec une coupelle rotorique (4) dans laquelle peut être filée une matière fibreuse (6), et avec une tige de rotor (5) via laquelle le rotor de filage (1) peut être entraîné et est monté de préférence sans contact dans un palier (13), avec un entraînement individuel (14) pour entraîner le rotor de filage (3), avec un carter de rotor (15) dans lequel est disposée la coupelle rotorique (4) du rotor de filage (3) et qui est soumis à une dépression de filage (P_{SU}) via un canal de dépression (16) du métier à tisser à bout libéré (1) pendant le fonctionnement de filage, et avec un carter d'entraînement (17) dans lequel s'étend la tige de rotor (5) du rotor de filage (3) et dans lequel sont disposés l'entraînement individuel (14) et le palier (13) du rotor de filage, **caractérisé en ce que** le carter de rotor (15) et le carter d'entraînement (17) sont disposés dans le métier à tisser à bout libéré (1) à distance l'un de l'autre dans une direction axiale de la tige de rotor (5) et qu'une chambre intermédiaire (18) est disposée entre le carter de rotor (15) et le carter d'entraînement (17), sachant que la chambre intermédiaire (18) présente une première ouverture de liaison (19) avec le carter de rotor (15) et une seconde ouverture de liaison (20) avec le carter d'entraînement (17), et sachant que la chambre intermédiaire (18) présente une troisième ouverture (22) par laquelle la chambre intermédiaire (18), au moins en cas d'interruption du fonctionnement de filage, est en relation avec une source de dépression (23) ou avec la pression atmosphérique (P_{U}), de sorte qu'à l'ouverture du carter de rotor (15), un écoulement d'air dans le carter d'entraînement (17) soit évité.

8. Métier à tisser à bout libéré (1) selon la revendication précédente, **caractérisé en ce que** la première ouverture de liaison (19) et/ou la seconde ouverture de liaison (20) est/sont disposée(s) autour de la tige de rotor (5) ou autour d'une collerette de la coupelle rotorique (4), en particulier, est/sont formée(s) en tant que fente annulaire autour de la tige de rotor (5) ou de la collerette de la coupelle rotorique (4).

9. Métier à tisser à bout libéré (1) selon l'une des deux revendications précédentes, **caractérisé en ce que** le palier (13) comporte un palier axial (24) agissant sur l'extrémité du rotor de filage (3) éloignée de la coupelle rotorique (4).

10. Métier à tisser à bout libéré (1) selon la revendication 9, **caractérisé en ce que** le palier axial (24) se présente sous la forme d'un palier à air axial (24a) ou du moins comporte un palier à air axial (24a).

11. Métier à tisser à bout libéré (1) selon l'une des revendications 7 à 10 précédentes, **caractérisé en ce que** le palier (13) comporte un palier magnétique, en particulier un palier magnétique radial (25a) et/ou un palier magnétique axial.

12. Métier à tisser à bout libéré (1) selon l'une des revendications 7 à 11 précédentes, **caractérisé en ce que** la chambre intermédiaire (18) est en relation, de préférence en permanence, avec le canal de dépression (16) pour la dépression de filage (P_{SU}) ou son propre canal de dépression (16a) via la troisième ouverture (22).

13. Métier à tisser à bout libéré (1) selon l'une des revendications 7 à 12 précédentes, **caractérisé en ce que** la troisième ouverture (22) et/ou le carter de rotor (15) est/sont pourvu(s) d'un organe d'obturation (26) commandable, sachant que l'organe d'obturation (26) est actionnable de préférence par ouverture et fermeture du carter de rotor (15).

14. Métier à tisser à bout libéré (1) selon l'une des revendications 7 à 13 précédentes, **caractérisé en ce que** la troisième ouverture (22) est pourvue d'un filtre à air (30).

15. Métier à tisser à bout libéré (1) selon l'une des revendications 7 à 14 précédentes, **caractérisé en ce que** la chambre intermédiaire (18) est en permanence en relation avec la pression atmosphérique (P_{U}) via la troisième ouverture (22).
